# DEMANDE DE BREVET EUROPEEN

(11) **EP 1 211 031 A1**
(43) Date de publication de la demande: **05.06.2002**
(21) Numéro de dépôt: 01450019.3
(22) Date de dépôt: 23.11.2001
(51) Int. Cl.: B26B 5/00

(54) **Cutter à porte-lame monobloc à fixation-libération de la lame par pression**

(30) Priorité: 24.11.2000 FR 0015202
(71) Demandeur: Mure & Peyrot, 33083 Bordeaux (FR)
(72) Inventeur: Peyrot, Jean-Claude, 33200 Bordeaux (FR); Michiels, Marc, 64270 Salies de Bearn (FR)
(74) Mandataire: Thébault, Jean-Louis

(57) **Abrégé**

- L'objet de l'invention est un cutter à porte-lame monobloc à fixation-libération de la lame par pression, caractérisé en ce que ledit porte-lame (1) est réalisé par moulage d'une matière plastique semi-rigide et comporte deux coques sensiblement planes (1a, 1b) rabattues en regard l'une de l'autre, reliées par un pontage mince (2) et définissant entre elles un logement de réception d'une lame (3) ouvert au moins sur les côtés, l'une des parties (1a) comportant sur sa face interne une saillie (10) susceptible de pénétrer dans un trou (5) de la lame (3) en sorte de la retenir prisonnière dans ledit logement (8, 8a) et étant, au voisinage de ce dernier, déformable par pression (P) en sorte, par effet de levier, d'éloigner ladite saillie (10) de la face opposée de l'autre coque (1b), permettant ainsi le libre passage de la lame (3) hors de son logement (8, 8a).
- Application aux cutters.

## Description

La présente invention a trait à un cutter à porte-lame monobloc dont la lame peut être fixée en place ou libérée pour un changement par simple pression.

La but de l'invention est de proposer une structure de porte-lame simple, efficace et ne nécessitant aucun démontage pour la mise en place ou le changement de lame.

A cet effet, l'invention a pour objet un cutter à porte-lame monobloc à fixation-libération de la lame par pression, caractérisé en ce que ledit porte-lame est réalisé par moulage d'une matière plastique semi-rigide et comporte deux coques sensiblement planes rabattues en regard l'une de l'autre, reliées par un pontage mince et définissant entre elles un logement de réception d'une lame ouvert au moins sur un côté, l'une des parties comportant sur sa face interne une saillie susceptible de pénétrer dans un trou de la lame en sorte de la retenir prisonnière dans ledit logement et étant, au voisinage de ce dernier, déformable par pression en sorte, par effet de levier, d'éloigner ladite saillie de la face opposée de l'autre coque, permettant ainsi le libre passage de la lame hors de son logement.

Suivant un mode de réalisation, ladite saillie est ménagée au voisinage de l'extrémité libre d'une languette formant tout ou partie de l'une des deux coques du porte-lame, ladite languette étant susceptible de basculer autour d'un point d'appui ménagé sur la seconde coque en regard de la zone centrale de la languette, lors d'une pression exercée sur cette dernière, entre ledit point d'appui et le pied de la languette, en direction de ladite seconde coque.

Un tel dispositif est particulièrement simple et peu coûteux à réaliser puisqu'il comprend une pièce unique moulée qui, par simple déformation par pression d'un pouce par exemple, permet la mise en place ou l'extraction d'un lame mince conventionnelle et par relâchement de ladite pression, revient en position normale d'utilisation du cutter, la lame étant correctement et fermement calée et retenue prisonnière dans son logement en ne laissant dépasser au dehors que la frange portant l'arête coupante.

Aucune pièce rapportée, fixe ou mobile, n'est donc nécessaire pour commander le déverrouillage de la lame.

D'autres caractéristiques et avantages ressortiront de la description qui va suivre d'un mode de réalisation d'un cutter selon l'invention, description donnée à titre d'exemple uniquement et en regard des dessins annexés sur lesquels :
- la figure 1 est une vue de dessus d'un cutter selon l'invention,
- la figure 2 est un vue en élévation latérale du cutter de la figure 1,
- la figure 3 est une vue de dessus d'un type de lame conventionnelle utilisable avec le cutter,
- la figure 4 est une vue agrandie en coupe suivant la ligne IV-IV du cutter de la figure 1, et
- la figure 5 représente le cutter de la figure 4 en position d'ouverture du logement de la lame pour son extraction.

Le cutter représenté sur les dessins est constitué d'une pièce unique en matière plastique semi-rigide moulée par injection comprenant deux coques 1a et 1b reliées par une charnière constituée par deux pontages minces 2. Au démoulage, les coques 1a, 1b sont sensiblement dans le même plan et côte à côte et sont ensuite rabattues d'une contre l'autre, l'articulation se faisant au droit la charnière de liaison 2, en étant maintenues dans cette position, comme un bivalve, par tous moyens appropriés (non représentés) tels que soudage ou clipsage par tétons et trous récepteurs.

Les coques 1a, 1b ainsi rabattues forment un porte-lame 1 recevant une lame rectangulaire conventionnelle 3 du type illustré par la figure 3.

Cette lame 3 présente un bord coupant 4, un trou oblong central 5 et son autre bord est enchâssé dans un cache métallique 6.

Le porte-lame 1 comporte à l'opposé de l'axe de la charnière 2 un bord parallèle 7 duquel dépasse la frange portant le bord tranchant 4 de la lame 3.

Le porte-lame 1 forme ainsi un cutter de dimensions réduites qui peut être tenu entre le pouce, l'index et le medium pour être utilisé comme grattoir pour nettoyer les pare-brise destinés aux automobiles.

La lame 3 est retenue prisonnière entre les coques 1a, 1b, dans un logement 8 défini dans la zone voisine du bord 7.

Ce logement 8 comprend une partie susceptible d'accueillir le cache 6 de la lame, reliée au bord frontal 7 du cutter par une fente 8a, délimitée entre les deux coques 1a, 1b et d'épaisseur très légèrement supérieure à celle de la lame 3.

Le logement 8 et la fente 8a débouchent des deux côtés latéraux du cutter comme on peut l'observer sur la figure 2, permettant ainsi d'enfiler la lame 3 latéralement au cutter, d'un côté ou de l'autre.

En position correcte de la lame 3 dans le cutter, le cache 6 butte contre un épaulement 9 conformé dans la coque inférieure 1b (figure 3), cependant que dans le trou 5 s'étend jusqu'au contact avec la paroi en regard de la coque 1b, un téton 10 de centrage-calage, conformé dans la coque supérieure 1a.

Plus précisément, le téton 10 est porté par une languette rectangulaire 11 découpée dans la zone médiane (figure 1) de la coque supérieure 1a, à partir du bord libre 7.

La languette 11, dans sa partie située entre l'épaulement 9 et le pied 12 de la languette, se trouve en regard d'un creux 13 ménagé dans la coque inférieure 1b. Au voisinage de l'épaulement 9 est ainsi défini un point d'appui 14 tel qu'une pression P (figure 4) exercée par exemple à l'aide d'un pouce sur la partie de la languette 11 entre le point d'appui 14 et le pied 12 de la languette dans le creux 13 fait, par effet de levier en appui sur le point 14, relever en R le nez 11a de la languette et donc s'éloigner de la coque 1b le téton 10 de blocage de la lame 3.

La languette 11 est seule déformée par cette pression en sorte que, de part et d'autre de la languette, la zone de la coque 1a au voisinage du bord 7 demeure en place en maintenant la fente 8a. Ainsi, la lame 3 demeure retenue entre les coques 1a, 1b et n'est pas entraînée par le nez 11a de la languette.

Elle est ainsi normalement libérée par le téton 10 et peut être extraite de son logement, latéralement, d'un côté ou de l'autre du cutter, pour un changement de lame par exemple.

En relâchant la pression P, le dispositif revient élastiquement, du fait de la nature du matériau plastique utilisé, dans la position (figure 3) de verrouillage de la nouvelle lame 3 par pénétration du téton 10 dans le trou 5.

Le principe de commande de l'écartement du téton 10 de sa position de verrouillage est un levier du type dans lequel le point d'appui (14) est situé entre le point d'application de la force (P) de commande et le point d'application de la force résultante (R).

Il est évident que ce principe peut être mis en oeuvre suivant différentes variantes sans sortir pour autant du cadre de l'invention.

C'est ainsi que les formes et dimensions de la partie (languette 11) agencée pour agir comme une bascule peuvent varier dans une large mesure, ladite languette pouvant éventuellement constituer l'une (1a) des deux coques repliées l'une sur l'autre.

De même, le logement (8, 8a) récepteur de la lame 3 est approprié au type de lame qui peut varier, ce logement pouvant par ailleurs être tout entier conformé dans la coque non déformable (1b) et éventuellement muni de moyens de blocage du déplacement de la lame perpendiculairement à son plan.

La charnière (2) reliant les deux coques 1a, 1b et dont l'intérêt est évident puisqu'elle permet la réalisation par un moule unique d'un porte-lame monobloc par simple rabattement auto-centré des deux coques, peut bien sûr être réalisée d'une autre manière avec un ou plusieurs éléments.

## Revendications

1. Cutter à porte-lame monobloc à fixation-libération de la lame par pression, **caractérisé en ce que** ledit porte-lame (1) est réalisé par moulage d'une matière plastique semi-rigide et comporte deux coques sensiblement planes (1a, 1b) rabattues en regard l'une de l'autre, reliées par un pontage mince (2) et définissant entre elles un logement de réception d'une lame (3) ouvert au moins sur les côtés, l'une des parties (1a) comportant sur sa face interne une saillie (10) susceptible de pénétrer dans un trou (5) de la lame (3) en sorte de la retenir prisonnière dans ledit logement (8, 8a) et étant, au voisinage de ce dernier, déformable par pression (P) en sorte, par effet de levier, d'éloigner ladite saillie (10) de la face opposée de l'autre coque (1b), permettant ainsi le libre passage de la lame (3) hors de son logement (8, 8a).

2. Cutter suivant la revendication 1, **caractérisé en ce que** ladite saillie (10) est ménagée au voisinage de l'extrémité libre d'une languette (11) formant tout ou partie de l'une (1a) des deux coques du porte-lame (1), ladite languette (11) étant susceptible de basculer autour d'un point d'appui (14) ménagé sur la seconde coque (1b) en regard de la zone centrale de la languette lors d'une pression exercée sur cette dernière, entre ledit point d'appui (14) et le pied (12) de la languette (11), en direction de ladite seconde coque (1b).

3. Cutter suivant la revendication 1 ou 2, **caractérisé en ce que** ledit logement (8, 8a) de la lame (3) est rectangulaire et ouvert sur trois côtés en sorte d'insérer la lame (3) latéralement d'un côté ou de l'autre du cutter.

4. Cutter suivant la revendication 3, **caractérisé en ce qu'**un creux (13) est ménagé entre la coque inférieure (1b) et la languette (11) en sorte de permettre le basculement de cette dernière lors de l'application de ladite pression (P).
